# EUROPÄISCHE PATENTSCHRIFT

(11) **EP 1 577 848 B1**
(45) Veröffentlichungstag und Bekanntmachung des Hinweises auf die Patenterteilung: **21.11.2007**
(21) Anmeldenummer: 05005521.9
(22) Anmeldetag: 14.03.2005
(51) Int. Cl.: G07F 11/06, G07F 11/52

(54) **Ausgabeeinheit für Waren, insbesondere Backwaren**
Dispensing unit for products, in particular for bakery products
Dispositif de distribution de produits, en particulier des produits de boulangerie

(30) Priorität: 15.03.2004 DE 102004012825
(43) Veröffentlichungstag der Anmeldung: 21.09.2005
(73) Patentinhaber: Kamps Brot- und Backwaren GmbH, 49681 Garrel (DE)
(72) Erfinder: Hönings, Arnold, 52146 Würselen (DE)
(74) Vertreter: Tönhardt, Marion

(56) Entgegenhaltungen:
- EP-A- 0 497 027
- DE-A1- 3 901 506
- DE-B- 1 233 187
- DE-C- 646 365
- FR-A- 2 634 636
- GB-A- 940 913
- US-A- 3 797 701
- US-A- 4 176 762
- US-A- 4 394 932
- US-A- 5 365 835
- US-A- 5 964 373
- US-A1- 2003 089 085

## Beschreibung

Die Erfindung betrifft eine Ausgabeeinheit für Waren, insbesondere Backwaren, wie Brötchen, Baguettes und Brote, welche unter Zwischenlagerung von einer Produktionsstelle zu einer Verbraucherstelle zu transportieren sind.

In Bäckereien beispielsweise tritt die Situation auf, daß Brötchen aus einem Ofen kommend zwischengelagert werden müssen, bevor sie verkauft oder anderweitig verbraucht werden. Es sind Systeme bekannt, bei denen die Brötchen von Hand in einen Behälter umgefüllt werden, aus dem sie durch eine Ausgaberinne entnommen werden können. Hierbei tritt oftmals das Problem auf, daß die Brötchen mit ihrer unregelmäßigen und zerklüfteten Form ineinander verkanten, so daß das Entnehmen schwierig wird.

Aus der DE 68 11 706 U1 ist eine Vorrichtung zum Ausgeben von kleinen Flaschen bekannt. Dort ist ein Drehstab vertikal in einer Säule angeordnet, dessen Flügel in einen oberen und in einen unteren Gehäuseraum hineinreichen.

Die US-A 4 176 762 offenbart eine Ausgabeeinheit für Waren mit den Merkmalen des Oberbegriffs von Anspruch 1.

Insbesondere ist dort schon vorgesehen, die Drehachse von Drehkreuzen horizontal auszurichten. Ein ähnliches Gerät mit nur einem Drehkreuz zeigt die US 4 394 932 A. Die DE 39 01 506 A1 offenbart einen Verkaufsautomaten für Pfannkuchen oder ähnliches, bei dem ebenfalls ein Drehkreuz mit horizontal liegender Achse vorgesehen ist.

Es ist daher die Aufgabe der Erfindung, eine Ausgabeeinheit für Waren bereit zu stellen, bei der die Waren vereinzelt entnommen werden können, wobei einem Verkanten der Waren vorgebeugt werden soll.

Diese Aufgabe wird durch eine Ausgabeeinheit nach Anspruch 1 gelöst. Vorteilhafte Ausgestaltungen sind Gegenstand der Unteransprüche.

Erfindungsgemäß ist vorgesehen, daß bei der Ausgabeeinheit mindestens eine Säule vorgesehen ist, in der zumindest ein Drehkreuz angeordnet ist, welches eine Mehrzahl von getrennten Fächern in der Säule definiert, wobei die Waren von einem Fach in ein nachfolgendes Fach übergeben werden, indem sich das Drehkreuz um einen Winkelbetrag dreht, der der Größe eines Faches entspricht, wenn das in Drehrichtung letzte Fach als leer festgestellt wird. Die Drehkreuze, die eine entsprechend der Anzahl parallel zu transportierender Waren Längsabmessung haben, stellen sicher, daß die Vereinzelung während des gesamten Transportweges durch die Säule beibehalten wird. Die Fächer bilden dabei Lagerstellen für die Waren, so daß nach einer bevorzugten Ausführungsform jede Säule mehrere Drehkreuze entsprechend der Anzahl der benötigten Lagerstellen aufweist.

Um das Verkanten zu verhindern, erfolgt die Übergabe vom letzten Fach eines Drehkreuzes in das erste Fach des nachfolgenden Drehkreuzes über eine schiefe Ebene, wobei, je nach Art der Ware, eine Neigung im Bereich zwischen 20° und 35° bei der schiefen Ebene bevorzugt ist, bei Brötchen liegt die Neigung bevorzugt im Bereich zwischen 22° und 30°. Hierdurch wird ein Taumeln der Brötchen verhindert.

Weiter vorteilhaft sind in einer Säule die Drehkreuze vertikal übereinander angeordnet, so daß der Transport der Waren mit Hilfe der Schwerkraft geschieht.

Vorzugsweise ist in jedem Fach ein Sensor zum Feststellen der Belegung des Faches vorgesehen, beispielsweise ein optoelektronischer Sensor einer Lichtschranke, so daß die Drehung des entsprechenden Drehkreuzes entsprechend ausgelöst werden kann.

Vorteilhaft ist jedes Drehkreuz von einem Motor angetrieben, der beispielsweise ein Schrittmotor sein kann.

Wesentlich ist auch, daß die Stillstandsposition des Drehkreuzes festgelegt ist, um die Fächer genau zu definieren. Dies kann durch eine Lichtschrankensteuerung geschehen, die die Position eines Flügels des Drehkreuzes feststellt.

Zusätzliche Lagerstellen können geschaffen werden, indem auf einem Transportband, welches die Waren aus der bzw. den Säulen abfördert, Noppen vorgesehen sind, die Kammern definieren.

Für den Einsatz der Ausgabeeinheit bei Backwaren sollten das Drehkreuz bzw. die Drehkreuze aus Drahtgitter, Maschendraht oder gelochtem Metallblech aufgebaut sein, um die Qualität der Backwaren sicherzustellen. Es hat sich gezeigt, daß bei Verwendung von Kunststoff der Feuchtigkeitsgehalt in Brötchen zu hoch verbleibt, während sie zu schnell aushärten, wenn sie auf Metallplatten und dergleichen transportiert werden.

Die Ausgabeeinheit weist den Vorteil der Hygiene auf, da Waren, die das letzte Fach, also das untere Fach der Weiterleitungskette, verlassen haben, nicht von einem Kunden in das Fach zurückgelegt werden können.

Im folgenden soll die Erfindung anhand der beigefügten Zeichnungen näher erläutert werden. Es zeigt:
- Figur 1: eine Schnittansicht durch eine Ausgabeeinheit gemäß einer ersten Ausführungsform der Erfindung; und
- Figur 2: eine Schnittansicht durch eine Ausgabeeinheit gemäß einer zweiten Ausführungsform der Erfindung.

Obwohl die Erfindung in bezug auf Backwaren, wie Brötchen, Baguettes und auch Brote beschrieben wird, sollte deutlich sein, daß diese immer dann eingesetzt werden kann, wenn Waren vereinzelt übergeben und transportiert bzw. ausgegeben werden sollen.

Die Ausgabeeinheit, die in Fig. 1 darstellt ist, weist zwei Säulen 100, 200 auf, wobei in jeder der Säulen 100, 200 jeweils drei Drehkreuze übereinanderliegend angeordnet sind. Die Lage der Säulen ist strichliert angedeutet. Jedes Drehkreuz, wie beispielhaft für das Drehkreuz 210 dargestellt, definiert drei Fächer 222, 224, 226 durch seine Flügel 212, 214, 216 und 218. Das Drehkreuz 210 ist durch einen nicht dargestellten Motor im Gegenuhrzeigersinn bewegbar.

Die nicht besonders durch Bezugsziffern gekennzeichneten Drehkreuze in den Säulen 100, 200 sind bei dieser Ausführungsform der Erfindung identisch aufgebaut. Es versteht sich, daß die Konfiguration jedes Drehkreuzes, wie 210, nicht auf vier Flügel beschränkt ist, es können auch weniger oder mehr Flügel vorgesehen sein, abhängig von der Ware, die transportiert werden soll. Es hat sich herausgestellt, daß für Backwaren, wie Brötchen, ein Drehkreuz mit vier Flügeln besonders geeignet ist, da dann hinreichend Flexibilität verbleibt, um an unterschiedliche Größen der Backwaren angepaßt zu sein.

Jeder Motor ist über drei Schrauben, angedeutet durch Bohrlochkreise 232, 234, 236, mit dem jeweiligen Drehkreuz verbunden, und zwar derart, daß die Motorwelle konzentrisch zu der Achse des Drehkreuzes ist.

In jedem der Fächer ist ein Sensor 242, 244 und 246, beispielsweise als Lichtschranke ausgeschaltet, vorgesehen. Dieser Sensor stellt jeweils fest, ob das jeweilige Fach belegt ist oder nicht. Abhängig von dem Ergebnis der Überprüfung wird der Motor angesteuert, um das Drehkreuz 210 in Richtung in den Uhrzeigersinn um 90° weiter zu drehen. Die Drehung um 90° entspricht der Ausgestaltung des Drehkreuzes 210 mit vier Flügeln 212, 214, 216, 218. Wird ein Drehkreuz mit einer anderen Anzahl von Flügeln eingesetzt, ändern sich die Winkelbeträge entsprechend.

Die Backwaren 110, beispielsweise Brötchen, werden vom Ofen über ein Endlosband 120 an die Ausgabeeinheit herangeführt. Üblicherweise werden mehrere Brötchen 110 gleichzeitig transportiert, z. B. zehn oder auch mehr, abhängig von der Größe des Ofens bzw. der Ausgabeeinheit. Jede Säule 100, 200 weist an ihrer Oberseite eine Klappe 102, 202 auf, die abhängig vom Beladezustand der Säule 100, 200 geöffnet oder geschlossen werden kann. Wenn die Ausgabeeinheit leer ist, wie im dargestellten Ausführungsbeispiel, können beide Klappen 102, 202 offen sein. Die Brötchen 110 werden dann mit Hilfe einer bewegbaren Klappe 112 in Richtung auf die Säule 100 geschoben und fallen durch die geöffnete Klappe 102 in das erste Fach 122. Der jeweilige Sensor erkennt, daß das Fach 122 befüllt ist, das Fach 124 jedoch leer, und veranlaßt die Drehung des Drehkreuzes um 90°. Die Brötchen 110 werden dann in ihrer vereinzelten Form in das Fach 124 transportiert, das Fach 122 ist für die Aufnahme neuer Brötchen 110 bereit. Durch weitere Drehung des Drehkreuzes um 90° wird das Fach 126 mit den Brötchen aus Fach 124 befüllt, Fach 122 wird neu versorgt. Im Fach 126 ruhen die Waren auf einer schiefen Ebene 128 und werden dadurch in Richtung auf eine Übergabeöffnung 130 gezwungen. Die schiefe Ebene 128 hat eine Neigung, die für die Übergabe von Brötchen bevorzugt im Bereich von 22° bis 30° liegt, um zu verhindern, daß sich die Brötchen drehen. Wenn andere Waren mit einem unterschiedlichen Taumelungsverhalten transportiert werden sollen, können andere Neigungen erforderlich bzw. angebracht sein. Durch die Übergabeöffnung 130 gelangen die Brötchen dann in den Wirkungsbereich des nächsten Drehkreuzes und werden dort wie eben beschrieben transportiert. Anschließend gelangen sie in den Wirkungsbereich des dritten Drehkreuzes der Säule 100 und von dort aus auf ein Transportband 140, das sie zu einem Längsförderer 150 führt, von dem sie dann vom Verbraucher entnommen werden können.

Wenn die Säule 100 vollständig befüllt ist, schließt sich die Klappe 102, und die Brötchen 110 werden durch die Klappe 112 zur Säule 200 transportiert, in der dann ein Ablauf wie oben beschrieben stattfindet.

Bei zwei Säulen 100, 200 können insgesamt achtzehn Fächer mit vereinzelt durchlaufenden Waren befüllt werden. Wenn beispielsweise zehn Brötchen 110 gleichzeitig von der Klappe 112 transportiert werden, ergibt sich eine Lagerungskapazität von 180 Brötchen.

Durch entsprechende Ausgabeöffnungen aus den Säulen 100 bzw. 200 wird sichergestellt, daß die zuerst gebackenen Brötchen auch zuerst verkauft werden. Wenn sich eine Säule entsprechend geleert hat, wird sie erneut beschickt.

Die Stellung der Drehkreuze 210 wird dadurch gesichert, daß hinter einem Langloch 220 Lichtschranken angeordnet sind, so daß, wenn beispielsweise das vertikal Stehen des Flügels 212 festgestellt wird, der Motor für das Drehkreuz 210 angehalten wird. Als Motor kann auch ein Schrittmotor vorgesehen sein, der nach einer vorbestimmten Anzahl von Schritten anhält.

Jedes Drehkreuz 210 ist bevorzugt aus einem Drahtgitter, Maschendraht oder gelochtem Blech hergestellt, weil dann sichergestellt ist, daß die Backwaren gut abdampfen und nicht frühzeitig aushärten. Bei anderen Waren kann auch an andere Materialien gedacht werden, beispielsweise an Kunststoff oder Metallbleche, mit oder ggf. auch ohne Öffnungen.

Eine zweite Ausführungsform der Erfindung ist in Fig. 2 dargestellt. Hier können verschiedene Arten von Waren, beispielsweise Schnittbrötchen, Vollkornbrötchen und Baguettes transportiert und zwischengelagert werden. Es sind vier Säulen 100, 200, 300, 400 vorgesehen, wobei die Säulen 100, 200 für Schnittbrötchen, die erfahrungsgemäß am meisten verkauft werden, gedacht sind. Dementsprechend umfassen sie fünf Drehkreuze, beispielsweise 210, die entsprechend der Ausführungsform nach Fig. 1 Fächer definieren und über entsprechende schiefe Ebenen und Übergabeöffnungen für den Weitertransport der Waren sorgen. Vollkornbrötchen, mit einem geringeren Verkaufsvolumen, werden in einer Säule 300 mit vier Drehkreuzen transportiert, Baguettes wiederum in einer Säule 400 mit fünf Drehkreuzen, wobei aber die Flügellänge geringer ist als bei den Drehkreuzen der Säulen 100, 200, 300. Mit der Erfindung ist es nämlich möglich, für eine optimale Anpassung an Durchsatz an Warengröße zu sorgen.

Die Baguettes aus der Säule 400 werden an eine Ausgabeöffnung 410 gegeben und können dort direkt entnommen und ggf. einsortiert werden. Die Brötchen, sowohl die Schnittbrötchen aus den Säulen 100, 200, als auch die Vollkornbrötchen aus der Säule 300, gelangen auf ein Querförderband 140 bzw. 340, wobei jedes der Querförderbänder 140, 340 mit einer Vielzahl von Noppen 142 bzw. 342 versehen ist, die die Transportseite des Querförderers 140, 340 wiederum in Kammern unterteilen, welche eine weitere Lagerungsmöglichkeit für die transportierten Waren darstellt.

Insgesamt ist es mit der Erfindung möglich, Waren von einer Produktionsstelle bis zu einer Verbraucherstelle vereinzelt durchzureichen, ohne daß die Gefahr von Verkanten, Verstopfungen und dergleichen besteht.

Die in der vorstehenden Beschreibung, in den Zeichnungen sowie in den Ansprüchen offenbarten Merkmale der Erfindung können sowohl einzeln als auch in beliebiger Kombination für die Verwirklichung der Erfindung wesentlich sein.

## Patentansprüche

1. Ausgabeeinheit für Waren, insbesondere Backwaren, wie Brötchen, Baguettes und Brote, welche unter Zwischenlagerung von einer Produktionsstelle zu einer Verbraucherstelle zu transportieren sind, mit mindestens einer Säule (100, 200, 300, 400), in der zumindest zwei Drehkreuze (210) mit horizontal ausgerichteter Drehachse angeordnet sind, wobei jedes Drehkreuz eine Mehrzahl von getrennten Fächern (222, 224, 226) in der Säule definiert, wobei die Waren von einem Fach (z. B. 222) in ein nachfolgendes Fach (z. B. 224) eines Drehkreuzes übergeben werden, indem sich das Drehkreuz (210) um einen Winkelbetrag dreht, der der Größe eines Faches (222, 224, 226) entspricht, wenn das in Drehrichtung letzte Fach (226) als leer festgestellt wird, **dadurch gekennzeichnet, daß** Waren vom letzten Fach (226) eines Drehkreuzes (210) in das erste Fach des nachfolgenden Drehkreuzes übergeben werden und daß die Übergabe über eine schiefe Ebene (128) erfolgt.

2. Ausgabeeinheit nach Anspruch 1, **dadurch gekennzeichnet, daß** die Neigung der schiefen Ebene (128) im Bereich zwischen 22° und 35°, bevorzugt zwischen 22° und 30°, liegt.

3. Ausgabeeinheit nach Anspruch 1, **dadurch gekennzeichnet, daß** jede Säule (100, 200, 300, 400) mehrere Drehkreuze (210) entsprechend der Anzahl der benötigten Lagerstellen aufweist.

4. Ausgabeeinheit nach Anspruch 1, **dadurch gekennzeichnet, daß** in einer Säule (100, 200, 300, 400) die Drehkreuze vertikal übereinander angeordnet sind.

5. Ausgabeeinheit nach Anspruch 1, **dadurch gekennzeichnet, daß** in jedem Fach (222, 224, 226) ein System mit einem Sensor (242, 244, 246) zum Feststellen der Belegung des Faches vorgesehen ist.

6. Ausgabeeinheit nach Anspruch 1, **dadurch gekennzeichnet, daß** jedes Drehkreuz (210) von einem Motor angetrieben ist.

7. Ausgabeeinheit nach Anspruch 6, **dadurch gekennzeichnet, daß** der Motor ein Schrittmotor ist.

8. Ausgabeeinheit nach Anspruch 1, **dadurch gekennzeichnet, daß** die Stillstandsposition des Drehkreuzes (210) durch eine Lichtschrankensteuerung festgelegt ist.

9. Ausgabeeinheit nach einem der Ansprüche 1 bis 8, **dadurch gekennzeichnet, daß** das warenmäßig stromabwärts liegende Ende der Säule (100, 200, 300) die jeweiligen Waren auf ein Transportband (140, 340) fördert, welches durch Noppen (142, 342) in Kammern unterteilt ist.

10. Ausgabeeinheit nach einem der Ansprüche 1 bis 9, **dadurch gekennzeichnet, daß** das Drehkreuz (210) bzw. die Drehkreuze aus Drahtgitter, Maschendraht oder gelochtem Metallblech aufgebaut sind.

## Claims

1. Dispensing unit for products, in particular bakery products, such as rolls, baguettes and loaves, which are to be transported while being temporarily stored from a production location to a consumer location, with at least one column (100, 200, 300, 400) in which at least two turnstiles (210) with a horizontally oriented axis of rotation are arranged, wherein each turnstile defines a plurality of separate compartments (222, 224, 226) in the column, wherein the products are transferred from one compartment (e.g. 222) into a subsequent compartment (e.g. 224) of a turnstile by the turnstile (210) rotating by an angular amount which corresponds to the size of a compartment (222, 224, 226) when the last compartment (226) in the direction of rotation is established as being empty, **characterized in that** products are transferred from the last compartment (226) of a turnstile (210) into the first compartment of the following turnstile, and **in that** the transfer takes place via a sloping plane (128).

2. Dispensing unit according to Claim 1, **characterized in that** the inclination of the sloping plane (128) is in the range of between 22° and 35°, preferably between 22° and 30°.

3. Dispensing unit according to Claim 1, **characterized in that** each column (100, 200, 300, 400) has a plurality of turnstiles (210) corresponding to the number of storage locations required.

4. Dispensing unit according to Claim 1, **characterized in that** the turnstiles are arranged vertically one above another in a column (100, 200, 300, 400).

5. Dispensing unit according to Claim 1, **characterized in that** a system with a sensor (242, 244, 246) for establishing the occupancy of the compartment is provided in each compartment (222, 224, 226).

6. Dispensing unit according to Claim 1, **characterized in that** each turnstile (210) is driven by a motor.

7. Dispensing unit according to Claim 6, **characterized in that** the motor is a stepping motor.

8. Dispensing unit according to Claim 1, **characterized in that** the stationary position of the turnstile (210) is prescribed by a light barrier control.

9. Dispensing unit according to one of Claims 1 to 8, **characterized in that** that end of the column (100, 200, 300) which is situated downstream in terms of the products delivers the particular products onto a conveying belt (140, 340) which is subdivided into chambers by means of knobs (142, 342).

10. Dispensing unit according to one of Claims 1 to 9, **characterized in that** the turnstile (210) or the turnstiles is or are constructed from wire grating, wire netting or a perforated metal sheet.

## Revendications

1. Unité de distribution de produits, en particulier de produits de boulangerie, tels que des petits pains, des baguettes et des pains, devant être transportées en stockage intermédiaire d'un site de production à un site de consommateur, ayant au moins une colonne (100, 200, 300, 400), dans laquelle sont disposés au moins deux tourniquets (210) ayant des axes de rotation orientés horizontalement, chaque tourniquet définissant une pluralité de compartiments séparés (222, 224, 226) dans la colonne, dans laquelle les produits sont transférés d'un compartiment (par exemple 222) dans un compartiment suivant (par exemple 224) d'un tourniquet, par rotation du tourniquet (210) d'une valeur angulaire correspondant à la taille d'un compartiment (222, 224, 226) quand le dernier compartiment (226) dans le sens du pivotement est constaté comme étant vide, **caractérisée en ce que** des produits sont transférés du dernier compartiment (226) d'un tourniquet (210) dans le premier compartiment du tourniquet suivant, et **en ce que** le transfert a lieu sur un plan oblique (128).

2. Unité de distribution selon la revendication 1, **caractérisée en ce que** l'inclinaison du plan oblique (128) se situe dans la plage entre 22° et 35°, de manière préférée entre 22° et 30°.

3. Unité de distribution selon la revendication 1, **caractérisée en ce que** chaque colonne (100, 200, 300, 400) présente plusieurs tourniquets (210) pour correspondre au nombre de logements nécessaires.

4. Unité de distribution selon la revendication 1, **caractérisée en ce que** les tourniquets sont disposés verticalement les uns au-dessus des autres dans une colonne (100, 200, 300, 400).

5. Unité de distribution selon la revendication 1, **caractérisée en ce qu'**un système avec un capteur (242, 244, 246) pour la constatation de l'occupation du compartiment est prévu dans chaque compartiment (222, 224, 226).

6. Unité de distribution selon la revendication 1, **caractérisée en ce que** chaque tourniquet (210) est entrainé par un moteur.

7. Unité de distribution selon la revendication 6, **caractérisée en ce que** le moteur est un moteur pas à pas.

8. Unité de distribution selon la revendication 1, **caractérisée en ce que** la position d'arrêt du tourniquet (210) est déterminée grâce à un contrôle par cellule photoélectrique.

9. Unité de distribution selon l'une quelconque des revendications 1 à 8, **caractérisée en ce que** l'extrémité de la colonne (100, 200, 300) située en aval des produits fait progresser les produits correspondants sur une courroie transporteuse (140, 340) qui est subdivisée en chambres par des éléments séparateurs (142, 342).

10. Unité de distribution selon l'une quelconque des revendications 1 à 9, **caractérisée en ce que** le tourniquet (210) ou les tourniquets sont fabriqués en grille métallique, en grillage ou en tôle métallique perforée.
